# FASCICULE DE BREVET EUROPEEN

(11) **EP 0 439 983 B1**
(45) Date de publication et mention de la délivrance du brevet: **16.02.1994**
(21) Numéro de dépôt: 90440120.5
(22) Date de dépôt: 14.12.1990
(51) Int. Cl.: B03C 1/24

(54) **Séparateur magnétique de particules et morceaux en métal non-ferreux**
Magnetscheider für Nichteisenmetall-Teilchen oder -Stücke
Magnetic separator for non-ferrous metal particles or pieces

(30) Priorité: 29.01.1990 FR 9001175
(43) Date de publication de la demande: 07.08.1991
(73) Titulaire: ETS G. ANDRIN ET FILS (Société Anonyme), F-54400 Longwy (FR); COMPAGNIE FRANCAISE DES FERRAILLES C.F.F., F-75012 Paris (FR)
(72) Inventeur: Andrin, Daniel, F-54400 Longwy (FR)
(74) Mandataire: Aubertin, François

(56) Documents cités:
- EP-A- 0 305 881
- EP-A- 0 339 195
- EP-A- 0 342 330
- FR-A- 468 901
- US-A- 3 448 857
- SOVIET INVENTIONS ILLUSTRATED, semaine 8905, 15 mars 1989, résumé no. 89-037702/05, Derwent Publications Ltd, Londres, GB; &SU-A-1 411 039 (ASCO) 23-07-1988

## Description

L'invention concerne un séparateur magnétique de particules et morceaux en métal non-ferreux comprenant une bande transporteuse sur laquelle sont déversées lesdites particules, cette bande transporteuse s'enroulant, partiellement, autour d'une enveloppe cylindrique active à axe de rotation horizontal conçu en un matériau non conducteur et à l'intérieur de laquelle est monté, coaxialement, un système magnétique soumis à une vitesse de rotation supérieure à celle de ladite enveloppe cylindrique active.

La présente invention trouvera son application dans le domaine du recyclage industriel de déchets composés, principalement, de produits métalliques non ferreux.

La séparation par courant de FOUCAULT, basée sur le principe que des matériaux conducteurs subissent, par l'intermédiaire d'un champ magnétique alterné, une influence différente selon leur coefficient de conductibilité, est bien connue. Cependant, son application sur le plan industriel pose un certain nombre de problèmes en raison, notamment, de faibles rendements de séparation qu'elle procure.

Ainsi, on connaît, plus particulièrement, par le document US-A-3.448.857 un séparateur magnétique à application industrielle fonctionnant selon le principe ci-dessus. Ce séparateur magnétique se compose d'une bande alimentée en particules et morceaux non ferreux, cette bande venant à s'enrouler partiellement autour d'une enveloppe cylindrique active et conçue en un matériau non-conducteur. En fait, à l'intérieur de cette enveloppe est disposé, coaxialement, un système magnétique, dénommé encore, roue polaire.

Plus précisément, ce système magnétique est constitué d'une succession d'aimants permanents ou électro-aimants disposés radialement par rapport à un axe de rotation correspondant à l'axe de rotation de l'enveloppe cylindrique. En fait, cette dernière est animée d'une vitesse de rotation sensiblement plus lente que celle de la roue polaire de sorte que les particules et morceaux non-ferreux soient effectivement soumis à un champ magnétique alterné.

En définitive, la combinaison de la vitesse de déplacement de la bande transporteuse et l'influence de la roue polaire a pour conséquence de soumettre ces particules et morceaux non-ferreux à une vitesse dont la valeur de la composante horizontale diffère selon leur conductivité, ceci se traduisant par une trajectoire de chute distincte et, au bout du compte, leur réception dans des containers différents.

L'inconvénient lié à un tel séparateur magnétique consiste en ce que la zone d'influence des particules et morceaux non-ferreux est trop importante, la bande transporteuse s'enroulant sur toute la moitié avant de l'enveloppe cylindrique aux dimensions ajustées à la roue polaire. En fait, ceci a pour conséquence de soumettre lesdites particules et morceaux non-ferreux non seulement à une accélération à composantes horizontales, mais, en outre, à une accélération verticale au moment de quitter la bande transporteuse. Il en résulte, bien évidemment, une restriction des effets premiers recherchés donc d'une distinction peu prononcée des trajectoires des particules et morceaux, conduisant à une réduction sensible du rendement de la séparation.

De manière à remédier aux problèmes précités et limiter l'influence de la roue polaire sur les particules non-ferreuses au niveau d'un endroit déterminé de l'enveloppe cylindrique, il a été conçu un séparateur magnétique dont, la roue polaire est excentrée à l'intérieur de cette enveloppe cylindrique, son diamètre étant réduit de moitié par rapport à cette dernière. Un tel séparateur magnétique est notamment décrit dans le document EP-A-0.339.195. Dans ce document antérieur, il est également fait référence à des moyens permettant de basculer la roue polaire par rapport à l'axe de rotation de l'enveloppe cylindrique pour ajuster, au niveau de cette dernière la zone d'influence des particules à séparer.

Bien qu'une telle disposition permet de rendre négligeables les accélérations verticales subies par les particules et morceaux ferreux sous l'influence de la roue polaire, elles s'accompagnent, en outre, par une réduction en général de cette influence.

En effet, à ce propos, il convient de signaler que le champ magnétique alternant, produit par la roue polaire tournante, tend à décroître rapidement lorsqu'on s'écarte de cette dernière. Aussi, convient-il de respecter, entre cette roue polaire et l'enveloppe cylindrique, un entrefer qui soit réduit autant que possible. Or, ayant à faire à une roue polaire excentrée à l'intérieur de l'enveloppe cylindrique, l'entrefer minimum se situe le long d'une génératrice de cette dernière, cet entrefer venant à augmenter de part et d'autre de cette génératrice conduisant à une influence moindre des particules et morceaux non-ferreux. En somme, ces derniers ne sont plus soumis à un champ magnétique exerçant son influence sur ce que l'on peut déterminer comme une zone de l'enveloppe cylindrique active mais, plus exactement, à un champ magnétique très localisé au niveau de cette dernière. Là encore, les résultats obtenus au moyen de tels séparateurs magnétiques sont peu satisfaisants, le rendement de la séparation étant médiocre.

La présente invention a pour but de remédier à l'ensemble des inconvénients précités en proposant un séparateur magnétique qui soit susceptible de soumettre les particules et morceaux non-ferreux à une influence suffisante d'un champ magnétique alterné tout en évitant de leur conférer, par le biais de cette influence, des accélérations à composantes verticales de sorte que la trajectoire empruntée soit suffisamment distinctive en fonction de leur conductivité autorisant, finalement, une séparation à rendement élevé.

L'invention telle que caractérisée dans les revendications, résout le problème et consiste en un séparateur magnétique de particules et morceaux de métaux non-ferreux, comprenant une bande transporteuse sur laquelle sont déversés lesdites particules et morceaux de métaux non-ferreux, cette bande transporteuse s'enroulant partiellement, autour d'une enveloppe cylindrique active à axe de rotation horizontal conçue en un matériau non conducteur et à l'intérieur de laquelle est monté, coaxialement, un système magnétique soumis à une vitesse de rotation supérieure à celle de ladite enveloppe cylindrique active, ce séparateur magnétique comportant, également, des moyens pour limiter l'enroulement partiel de la bande transporteuse autour de l'enveloppe cylindrique active sur une zone se situant uniquement dans les deux quarts supérieurs de la périphérie de cette dernière.

En fait, le but recherché par la présente invention consiste en ce que la zone d'influence maximum des particules sur la bande transporteuse ne se limite pas au niveau d'une génératrice de cette dernière mais que, pour autant, il n'en découle pas une accélération à composantes verticales des particules et morceaux non-ferreux à séparer.

L'avantage évident obtenu par le biais de cette invention consiste en une amplification du phénomène de la séparation, se traduisant par une distinction très nette des trajectoires empruntées par les particules en fonction de leur conductivité ce qui permet, finalement, d'obtenir des rendements de séparation particulièrement élevés.

D'autres buts et avantages de la présente invention apparaîtront au cours de la description qui va suivre et dont la compréhension sera facilitée en se référant au dessin joint annexe :
- la figure 1 est une représentation schématisée du séparateur magnétique, objet de la présente invention.

L'invention concerne un séparateur magnétique 1 permettant la revalorisation de déchets constitués, essentiellement de particules et morceaux métalliques non-ferreux et, ce, en assurant leur triage en fonction de leur conductivité.

Plus précisément, ce séparateur magnétique 1, tel que représenté dans la figure 1 comporte une bande transporteuse 2 sur laquelle sont déversés les particules et morceaux 3 à trier. Cette bande transporteuse 2 vient à s'enrouler, partiellement et sensiblement au niveau de son extrémité avale 4, autour d'une enveloppe cylindrique 5, à axe de rotation 8 horizontal, intégrant un système magnétique 6 susceptible de soumettre lesdites particules et morceaux 3 à un champ magnétique alterné.

En fait, l'interaction de ce champ magnétique alterné et des courants de FOUCAULT ainsi induits a pour conséquence la création de forces agissant différemment sur les particules et morceaux en fonction de leur conductivité, force venant à influencer la trajectoire de chute de ces particules et morceaux lorsque ceux-ci viennent à quitter la bande transporteuse 2.

Plus exactement, ce système magnétique 6 s'apparente à une roue polaire disposée coaxialement à l'intérieur de ladite enveloppe cylindrique 5 et se compose d'une pluralité d'aimants permanents ou d'électro-aimants 7 disposés radialement par rapport à l'axe de rotation 8.

De manière à soumettre les particules et morceaux 3 à un champ magnétique alternant, ce système magnétique 6 est soumis à une rotation dont la vitesse est sensiblement supérieure à celle de l'enveloppe cylindrique 5 qui est dépendante de la vitesse de défilement de la bande transporteuse 2.

A noter, en outre, que cette dernière évolue selon un circuit fermé et, de ce fait, vient à s'enrouler, partiellement, autour d'un rouleau de renvoi 9 disposé dans la partie amont 10, cette bande transporteuse 2 définissant, ainsi, un brin supérieur 11 sur lequel sont disposées les particules 3 et un brin inférieur 12 assurant le bouclage du circuit.

Au vu de la description qui précède, on comprend qu'en cours du fonctionnement du séparateur magnétique 1, les particules et morceaux, déposés, initialement sur le brin supérieur 11 de la bande transporteuse 2, viennent à évoluer en direction de l'enveloppe cylindrique 5 contenant le système magnétique 6. Puis, sous l'effet de la vitesse d'avance de la bande transporteuse 2 et de l'influence produite par ce système magnétique 6, ces particules et morceaux 3 empruntent une trajectoire de chute 13, 14 qui diffère selon leur coefficient de conductibilité. Ces particules 3 sont ainsi triées et récupérées dans des containers 15, 16 distincts.

En fait et selon une caractéristique de la présente invention, ce séparateur magnétique 1 comporte des moyens 17, 18 pour limiter l'enroulement partiel de la bande transporteuse 2 autour de l'enveloppe cylindrique active 5 sur une zone 20 se situant, selon un repère fixe (X, Y) 23, dans les deux quarts supérieurs 20a, 20b de la périphérie de cette dernière.

En fait, l'objectif visé par de tels moyens 17, 18 consiste en ce qu'il soit possible de soumettre les particules et morceaux 3 à un champ magnétique alterné d'intensité maximum de manière à obtenir un rendement maximum de l'effet produit se traduisant par des trajectoires de chute bien distinctes en fonction de leur conductivité. Aussi, il conviendra d'éviter, par l'intermédiaire de ces moyens 17, 18 que cette influence prolongée subie par les particules 3 par l'intermédiaire du système magnétique 6 conduise à des accélérations à composantes verticales desdits particules et morceaux 3 ce qui aurait pour conséquence d'amoindrir les effets recherchés.

Selon un mode de réalisation préférentiel de la présente invention, ces moyens 17, 18, sont constitués, d'une part, par un rouleau de renvoi 9 dont la position, par rapport à l'enveloppe cylindrique active 5, est déterminée de telle sorte que l'emplacement 22, où la bande transporteuse 2 entre un contact avec ladite enveloppe cylindrique active 5, se situe précisément, dans les deux quarts supérieurs 20a, 20b de cette dernière.

D'autre part, ces moyens sont complétés par un second rouleau 21 disposé en contrebas de l'enveloppe cylindrique 5 et autour duquel vient s'enrouler partiellement la bande transporteuse 2. En fait, ce second rouleau de renvoi 21 est susceptible d'intervenir sur les coordonnées, par rapport à ce repère fixe 23, du point 24 où cette bande transporteuse 2 vient à nouveau à quitter l'enveloppe cylindrique 5 et de faire en sorte que ce point 24 se situe, préférentiellement, dans les deux quarts supérieurs 20a, 20b de ladite enveloppe cylindrique active 5.

De plus et selon un mode de réalisation préférentiel de l'invention, au rouleau de renvoi 9, disposé dans la partie amont 10 du circuit de la bande transporteuse 2, peuvent être associés des moyens autorisant son réglage en hauteur.

Ainsi, plus on abaisse le rouleau de renvoi 9 par l'intermédiaire des moyens de réglage en hauteur de manière à conférer au brin supérieur 11 de la bande transporteuse 2, une inclinaison 25 par rapport à l'horizontale tendant à conférer aux particules et morceaux 3 un mouvement ascendant en direction de l'enveloppe cylindrique 5, plus tôt s'effectue le contact entre cette dernière et ladite bande transporteuse 2, contribuant à une augmentation de la zone 20.

A noter, en outre, qu'une telle inclinaison 25 de la bande transporteuse 2 permet d'augmenter la distance 26 parcourue par les particules et morceaux 3 au cours de leur chute ce qui permet d'augmenter les écarts respectés entre deux particules et morceaux de conductivité différente, au niveau, précisément, de leur point de chute. Ceci facilite, bien évidemment, leur récupération dans des containers distincts.

Par ailleurs et conformément à l'invention, le rouleau 21 peut, également, être équipé de moyens de réglage en hauteur et suivant une direction horizontale.

De ce fait, la zone 20 d'influence du système magnétique 6 sur les particules et morceaux 3 peut encore être augmentée ou, au contraire, diminuée lorsqu'on procède au pivotement du rouleau de renvoi 21 dans le sens trigonométrique, respectivement, dans le sens des aiguilles d'une montre autour de l'enveloppe cylindrique 5. Plus précisément, il suffit de modifier l'angle 21a, formé par le brin 21b décrit par la bande transporteuse 2 entre ce rouleau de renvoi 21 et l'enveloppe cylindrique 5 et, ce, par rapport à la verticale.

Il est, ainsi, possible de limiter cette zone d'influence 20 dans la partie supérieure de l'enveloppe cylindrique 5 et éviter, par la même, de soumettre les particules et morceaux 3 à une accélération verticale sous l'impulsion du champ magnétique tournant.

A noter, d'ailleurs, qu'en raison de sa disposition, le rouleau de renvoi 21 peut, également, comporter un système magnétique à aimant permanent ou électromagnétique permettant de traiter les particules et morceaux plus ou moins ferromagnétiques résiduels. Dans ce cas, ces derniers sont récupérés dans un container supplémentaire 50.

Selon un mode de réalisation préférentiel, le rouleau de renvoi 9, disposé dans la partie amont 10, est monté sur un axe 27 dont les extrémités sont susceptibles de coulisser dans des lumières de forme oblongue 28 aménagées au niveau de supports verticaux 29 rendus solidaires du châssis de la machine (non représenté).

Par ailleurs, en ce qui concerne le rouleau de renvoi 21, celui-ci peut être monté sur un axe 30 dont les extrémités peuvent également coulisser dans des lumières oblongues 31 disposées verticalement et pratiquées dans des supports 32 déplaçables dans le sens horizontal sur le châssis auquel ils sont fixés. Notons, toutefois, qu'une disposition inverse peut être adoptée consistant à rendre les supports 32 mobiles dans le sens vertical tout en autorisant une certaine mobilité de l'axe 30 du rouleau de renvoi 21 dans des lumières oblongues 33 usinées dans le sens horizontal au niveau desdits supports 32. La figure 1 représente les deux modes de réalisation possible.

Cette même figure 1 illustre, par ailleurs et en traits discontinus, un troisième mode de réalisation des moyens autorisant le pivotement du rouleau de renvoi 21 autour de l'enveloppe cylindrique 5. Plus précisément, dans le cadre de ce mode de réalisation l'axe 30, sur lequel est monté le rouleau de renvoi 21, est susceptible de se mouvoir, au niveau de ses extrémités, dans des lumières oblongues 34 pratiquées, cette fois-ci, dans l'extrémité 35 des bras de supports 36 montés pivotants autour de l'axe de rotation 8 correspondant à l'axe de rotation de l'enveloppe cylindrique 5.

Dans tous les cas, on comprend, que dans les différents modes de réalisation exposés ci-dessus, il est possible de modifier la disposition du rouleau de renvoi 21 tant suivant une direction horizontale que verticale. Cette caractéristique permet, par ailleurs, à ce rouleau de renvoi 21 d'assurer la mise en tension de la bande transporteuse 2.

Il est probable qu'ayant déterminé la longueur 19 de la zone d'influence 20 pour un rendement maximum, cette longueur 19 est à conserver pour le triage de toute une gamme de particules et morceaux métalliques non-ferreux aux coefficients de conductivité différents et que seul l'angle d'inclinaison 25 du brin supérieur 11 correspondant à la bande transporteuse 2 est à modifier. Dans ce cas, il est préconisé de rendre solidaires les axes 27 et 30, correspondant, respectivement, au rouleau de renvoi 9 et au rouleau de renvoi 21, par l'intermédiaire de bras de liaison 37 (illustrés en traits discontinus sur le dessin) ainsi à un déplacement donné dudit rouleau de renvoi 9 correspond un déplacement d'amplitude identique du rouleau de renvoi 21. La longueur 19 de la zone d'influence 20 est, de ce fait, maintenue. En outre, cette disposition évite de reprendre la tension de la bande transporteuse 2 au cours des différents réglages.

A ce propos, on rappellera que les différents moyens de réglage du rouleau de renvoi 9, situés en amont 10, et du rouleau 21, ne sont pas indispensables dès l'instant ou les paramètres optimum du fonctionnement du séparateur magnétique sont connus en fonction des données relatives aux produits qu'il convient de séparer ultérieurement. Ainsi et à titre d'exemple, lorsqu'on connaît, en fonction de ces données d'utilisation l'inclinaison 25 qu'il convient de conférer au brin supérieur 11 de la bande transporteuse 2, le rouleau de renvoi 9 peut être positionné de manière définitive dans le bâti du séparateur magnétique 1 lors de la conception de ce dernier et, ce, de manière à obtenir cette inclinaison 25. Il en va de même du rouleau 21.

La présente invention se propose, également, d'éviter toute détérioration éventuelle de l'enveloppe cylindrique 5 en cas d'insertion d'une particule ou morceau ferromagnétique se trouvant par hasard dans les particules et morceaux non-ferreux entre cette enveloppe cylindrique et la bande transporteuse 2. Plus particulièrement, en cas d'usure ponctuelle de cette dernière, ne justifiant, cependant, pas son remplacement, il est probable que certaines particules ou morceaux ferromagnétiques se trouvant par hasard dans les particules et morceaux non-ferreux viennent à s'incruster dans la bande transporteuse 2 au niveau de cette usure et, finalement, s'insèrent entre la bande transporteuse 2 et l'enveloppe cylindrique 5. Or, si cette particule ou morceau ferromagnétique se trouvant par hasard dans les particules et morceaux non-ferreux est maintenue pendant une période prolongée sous l'influence du champ magnétique alterné, elle est amenée à s'échauffer fortement tendant à détruire l'enveloppe cylindrique 5 conçue en un matériau non conducteur. Aussi, il est fortement conseillé de prélever, aussi rapidement que possible, cette particule ou morceau ferromagnétique se trouvant par hasard dans les particules et morceaux non-ferreux de la surface externe de cette enveloppe cylindrique 5.

Dans ce but, il est fait usage, d'un racleur 38 de forme hémicylindrique de rayon supérieur au rayon de l'enveloppe cylindrique 5 et disposé entre le brin supérieur 11 et le brin inférieur 12 de la bande transporteuse 2. Ce racleur 38 est monté pivotant autour d'un axe horizontal 39 se situant, sensiblement, en aval par rapport à son plan médian vertical de manière à créer un déséquilibre tendant à maintenir en applique l'une des extrémités 41 de ce racleur 38 contre l'enveloppe cylindrique 5. Cette extrémité 41 du racleur 38 agissant tangentiellement est préférentiellement de forme effilée ce qui contribue à son efficacité.

Dans le cas d'une utilisation d'un rouleau 21 muni d'un système magnétique à aimant permanent ou électromagnétique, ce rouleau 21 est également pourvu d'un racleur 38.

Ainsi, en cas d'introduction entre l'enveloppe cylindrique 5 et la bande transporteuse 2 d'une particule ferromagnétique se trouvant par hasard dans les particules ou morceaux non-ferreux, celle-ci est immédiatement prélevée du pourtour de cette enveloppe cylindrique 5 sous l'action du racleur 38. Elle est ensuite éloignée du système magnétique 6 en progressant le long de la surface inférieure 42 dudit racleur 38. Cette particule ferromagnétique se trouvant par hasard dans les particules ou morceaux non ferreux vient alors, à retomber sur le brin inférieur 12 de la bande transporteuse 2. Un second racleur 43 en assure, finalement, l'éjection au niveau des parties latérales.

Au vu de ce qui précède, on comprend que le séparateur magnétique, objet de la présente invention, présente l'avantage d'un fonctionnement optimisé conduisant à des taux de séparation élevés. Aussi, de tels séparateurs magnétiques, conformes à l'invention, apportent, une solution au problème que posait, jusqu'à présent, l'application industrielle des séparateurs par courant de FOUCAULT.

## Revendications

1. Séparateur magnétique (1) de particules et morceaux de métaux (3) en métal non-ferreux comprenant une bande transporteuse (2) sur laquelle sont déversées lesdites particules (3), cette bande transporteuse (2) s'enroulant, partiellement, autour d'une enveloppe cylindrique active (5) à axe de rotation horizontal (8) conçue en un matériau non conducteur et à l'intérieur de laquelle est monté, coaxialement, un système magnétique (6) soumis à une vitesse de rotation supérieure à celle de l'enveloppe cylindrique active (5), séparateur magnétique (1), caractérisé par le fait qu'il comporte des moyens (17, 18) pour limiter l'enroulement partiel de la bande transporteuse (2) autour de l'enveloppe cylindrique active (5) sur une zone (20) se situant uniquement dans les deux quarts supérieurs (20a, 20b) de la périphérie de cette dernière.

2. Séparateur magnétique selon la revendication 1, caractérisé par le fait que les moyens (17, 18) sont constitués :
- d'une part, par un rouleau de renvoi (9), disposé en amont (10) du circuit de la bande transporteuse (2) et autour duquel s'enroule, partiellement, cette dernière, la position de ce rouleau de renvoi (9) étant déterminée de telle sorte que l'emplacement (22), où la bande transporteuse (2) entre en contact avec ladite enveloppe cylindrique active (5), se situe dans les deux quarts supérieurs de cette dernière ;
- et d'autre part, par un second rouleau (21) disposé en contrebas de l'enveloppe cylindrique active (5) et autour duquel s'enroule, partiellement, ladite bande transporteuse 2, ce second rouleau (21) étant disposé de telle sorte que le point (24), où cette bande transporteuse (2) vient, à nouveau, à quitter ladite enveloppe cylindrique active (5) se situe dans les deux quarts supérieurs (20a, 20b) de cette dernière.

3. Séparateur magnétique selon la revendication 2, caractérisé par le fait qu'au rouleau de renvoi (9) sont associés des moyens autorisant son réglage en hauteur, ces moyens étant constitués par des supports verticaux (29) dans lesquels sont pratiqués des lumières oblongues (28) susceptibles d'accueillir les extrémités d'un axe (27) supportant ledit rouleau de renvoi (9).

4. Séparateur magnétique selon la revendication 2, caractérisé par le fait qu'au rouleau de renvoi (21) sont associés des moyens de réglage en hauteur et suivant une direction horizontale permettant de modifier l'angle (21a) décrit par le brin (22b) formé par la bande transporteuse (2) entre ce second rouleau (21) et l'enveloppe cylindrique (5) et, ce, par rapport à la verticale.

5. Séparateur magnétique selon la revendication 2, caractérisé en ce que le rouleau (21) est un rouleau de renvoi non magnétique.

6. Séparateur magnétique selon la revendication 2, caractérisé en ce que le rouleau (21) comporte un système magnétique à aimant permanent ou électromagnétique pour traiter les particules et les morceaux plus ou moins ferromagnétiques résiduels.

7. Séparateur magnétique selon la revendication 4, caractérisé par le fait que le rouleau de renvoi (21) est monté sur un axe (30) dont les extrémités sont susceptibles de se déplacer dans des lumières oblongues verticales (31) usinées dans des supports (32) aptes à se déplacer suivant une direction horizontale.

8. Séparateur magnétique selon la revendication 4, caractérisé par le fait que le rouleau de renvoi (21) est monté sur un axe (30) dont les extrémités sont susceptibles de se déplacer dans des lumières oblongues horizontales (33) pratiquées dans des supports (32) déplaçables dans le sens vertical.

9. Séparateur magnétique selon la revendication 4, caractérisé par le fait que le rouleau de renvoi (21) est monté sur un axe (30) dont les extrémités sont susceptibles de se déplacer dans des lumières oblongues (34) pratiquées dans l'extrémité (35) de bras supports (36) montés pivotants autour d'un axe de rotation (8) correspondant à l'axe de rotation de l'enveloppe cylindrique (5).

10. Séparateur magnétique selon les revendications 4 et 7 à 9 caractérisé par le fait que le rouleau de renvoi (9) est associé au rouleau de renvoi (21) par l'intermédiaire de bras de liaison (37) coopérant avec leurs axes (27, 30) respectifs.

11. Séparateur magnétique selon la revendication 1, caractérisé par le fait qu'il comporte un racleur (38) de forme hémicylindrique monté pivotant autour d'un axe horizontal (39) et se situant entre le brin supérieur (11) et le brin inférieur (12) décrit par la bande transporteuse (2), l'une des extrémités (41) de ce racleur (38) venant à coopérer tangentiellement avec l'enveloppe cylindrique (5).

12. Séparateur magnétique selon les revendications 1 et 11, caractérisé par le fait qu'il comporte un second racleur (43) coopérant avec le brin inférieur (12) de la bande transporteuse (2) pour en prélever les particules (3) et en assurer l'éjection au niveau des parties latérales.

13. Séparateur magnétique selon les revendications 1 et 6 caractérisé en ce que le rouleau (21) pourvu du système magnétique (6) à aimant permanent ou électromagnétique comporte un racleur (38).

## Patentansprüche

1. Magnetscheider (1) für Nichteisenmetall-Teilchen und -Stücke (3), umfassend ein Förderband (2), auf das die genannten Teilchen (3) ausgeschüttet werden, wobei sich dieses Förderband (2) zum Teil um eine aktive zylindrische Hülle (5) mit waagerechter Drehachse (8) aus nichtleitendem Material aufrollt, innerhalb der ein Magnetsystem (6) koaxial gelagert ist, der einer Drehgeschwindigkeit ausgesetzt wird, die höher als diejenige der genannten aktiven zylindrischen Hülle (5) ist, Magnetscheider (1) dadurch gekennzeichnet, daß er Mittel (17, 18) umfaßt, um das teilweise Aufrollen des Förderbandes (2) um die aktive zylindrische Hülle (5) auf einen Bereich (20) zu beschränken, der sich nur in den oberen zwei Vierteln (20a, 20b) des Umkreises derselben befindet.

2. Magnetscheider nach Anspruch 1, dadurch gekennzeichnet, daß die Mittel (17, 18) aus:
- einerseits, einer stromaufwärts (10) bezüglich des Förderbandes (2) angeordneten Umkehrrolle (9), um die sich dieses letzte zum Teil aufrollt, wobei die Lage dieser Umkehrrolle (9) so bestimmt wird, daß sich die Stelle (22), an der das Förderband (2) mit der genannten aktiven zylindrischen Hülle (5) in Berührung kommt, in den oberen zwei Vierteln derselben befindet;
- und, andererseits, einer zweiten, unterhalb der aktiven zylindrischen Hülle (5) angeordneten Rolle (21), um die sich das genannte Förderband (2) zum Teil aufrollt, wobei diese zweite Umkehrrolle (21) so angeordnet ist, daß sich die Stelle (24), an der dieses Förderband (2) die genannte aktive zylindrische Hülle (5) aufneu verläßt, in den oberen zwei Vierteln (20a, 20b) dieser letzten befindet, bestehen.

3. Magnetscheider nach Anspruch 2, dadurch gekennzeichnet, daß der Umkehrrolle (9) Mittel zugeordnet sind, die deren Höheneinstellung erlauben, wobei diese Mittel aus senkrechten Stützen (29) bestehen, in denen Länglöcher (28) vorgesehen sind, die in der Lage sind, die Enden einer Achse (27), die die genannte Umkehrrolle (9) unterstützt, aufzufangen.

4. Magnetscheider nach Anspruch 2, dadurch gekennzeichnet, daß der Umkehrrolle (21) Mittel zur Höheneinstellung und zur Einstellung in einer waagerechten Richtung zugeordnet sind, die es erlauben, den vom Trum (22b), der vom Förderband (2) gebildet wird, gebildeten Winkel (21a) zwischen dieser zweiten Rolle (21) und der zylindrischen Hülle (5) zu ändern und zwar bezüglich der Senkrechte.

5. Magnetscheider nach Anspruch 2, dadurch gekennzeichnet, daß die Rolle (21) eine nichtmagnetische Umkehrrolle ist.

6. Magnetscheider nach Anspruch 2, dadurch gekennzeichnet, daß die Rolle (21) ein Magnetsystem mit Dauer- oder Elektromagnet zum Behandeln der restlichen, mehr oder weniger ferromagnetischen Teilchen und Stücke, umfaßt.

7. Magnetscheider nach Anspruch 4, dadurch gekennzeichnet, daß die Umkehrrolle (21) auf einer Achse (30) gelagert ist, deren Enden in der Lage sind, sich in senkrechten Länglöchern (31) zu verstellen, die in Stützen (32) verarbeitet sind, die in der Lage sind, sich in einer waagerechten Richtung zu verstellen.

8. Magnetscheider nach Anspruch 4, dadurch gekennzeichnet, daß die Umkehrrolle (21) auf einer Achse (30) gelagert ist, deren Enden in der Lage sind, sich in waagerechten Länglöchern (33) zu verstellen, die in Stützen (32) vorgesehen sind, die in der Lage sind, sich in einer senkrechten Richtung zu verstellen.

9. Magnetscheider nach Anspruch 4, dadurch gekennzeichnet, daß die Umkehrrolle (21) auf einer Achse (30) gelagert ist, deren Enden in der Lage sind, sich in Länglöchern (34) zu verstellen, die in Stützarmen (36) vorgesehen sind, die um eine der Drehachse der zylindrischen Hülle (5) entsprechende Drehachse (8) schwenkend gelagert sind.

10. Magnetscheider nach Ansprüchen 4 und 7 bis 9, dadurch gekennzeichnet, daß die Umkehrrolle (9) über Verbindungsarme (37), die mit deren respektiven Achsen (27, 30) zusammenwirken. mit der Umkehrrolle (21) verbunden ist.

11. Magnetscheider nach Anspruch 1, dadurch gekennzeichnet, daß er einen halbzylinderförmigen Kratzer (38) umfaßt, der um eine waagerechte Achse (39) schwenkend gelagert ist und sich zwischen dem oberen Trum (11) und dem unteren Trum (12), die vom Förderband (2) gebildet werden, befindet, wobei ein Ende (41) dieses Kratzers (38) tangential mit der zylindrischen Hülle (5) zusammenwirkt.

12. Magnetscheider nach Ansprüchen 1 und 11, dadurch gekennzeichnet, daß er einen zweiten Kratzer (43) umfaßt, der mit dem unteren Trum (12) des Förderbandes (2) zusammenwirkt, um die Teilchen (3) von diesem letzten zu entfernen und das Auswerfen derselben im Bereich der Seitenteile zu sichern.

13. Magnetscheider nach Ansprüchen 1 und 6, dadurch gekennzeichnet, daß die mit dem Magnetsystem (6) mit Dauer- oder Elektromagnet versehene Rolle (21) einen Kratzer (38) umfaßt.

## Claims

1. Magnetic separator (1) for non-ferrous metal particles and pieces (3), comprising a conveying belt (2) onto which are poured said particles (3), this conveying belt (2) partially rolling up around an active cylindrical sheath (5) with horizontal rotation axis (8) made of a non-conductive material, inside which is coaxially fitted a magnetic system (6) subjected to a rotation speed higher than that of said active cylindrical sheath (5), magnetic separator (1) characterized in that it includes means (17, 18) for limiting the partial rolling-up of the conveying belt (2) around the active cylindrical sheath (5) to an area (20) located only in the upper two quarters (20a, 20b) of the periphery of this latter.

2. Magnetic separator according to claim 1, characterized in that the means (17, 18) are comprised:
- on the one hand, of a guide roller (9) arranged upstream (10) with respect to the conveying belt (2) and around which partially rolls up this latter, the position of this guide roller (9) being determined so that the location (22) at which the conveying belt (2) enters into contact with said active cylindrical sheath (5) is located in the upper two quarters of this latter;
- and, on the other hand, of a second roller (21) arranged beneath the active cylindrical sheath (5) and around which partially rolls up said conveying belt (2), this second guide roller (21) being arranged so that the point (24) at which this conveying belt (2) again leaves said active cylindrical sheath (5) is located in the upper two quarters (20a. 20b) of this latter.

3. Magnetic separator according to claim 2, characterized in that with the guide roller (9) are associated means authorizing its height adjustment, these means being formed by vertical supports (29) in which are made elongated slots (28) capable of receiving the ends of a spindle (27) supporting said guide roller (9).

4. Magnetic separator according to claim 2, characterized in that with the guide roller (21) are associated means for height adjustment and adjustment according to a horizontal direction allowing to change the angle (21a) described by the side (22b) formed by the conveying belt (2) between this second roller (21) and the cylindrical sheath (5) and this with respect to the vertical line.

5. Magnetic separator according to claim 2, characterized in that the roller (21) is a non-magnetic guide roller.

6. Magnetic separator according to claim 2, characterized in that the roller (21) includes a magnetic system with permanent magnet or electromagnet for treating the residual more or less ferromagnetic particles and pieces.

7. Magnetic separator according to claim 4, characterized in that the guide roller (21) is fitted onto a spindle (30) the ends of which are capable of moving in vertical elongated slots (31) machined in supports (32) capable of moving according to a horizontal direction.

8. Magnetic separator according to claim 4, characterized in that the guide roller (21) is fitted onto a spindle (30) the ends of which are capable of moving in horizontal elongated slots (33) made in supports (32) movable in the vertical direction.

9. Magnetic separator according to claim 4, characterized in that the guide roller (21) is fitted onto a spindle (30) the ends of which are capable of moving in elongated slots (34) made in support arms (36) pivotingly fitted about a rotation axis (8) corresponding to the rotation axis of the cylindrical sheath (5).

10. Magnetic separator according to claims 4 and 7 to 9, characterized in that the guide roller (9) is associated with the guide roller (21) through connecting arms (37) co-operating with their respective spindles (27, 30).

11. Magnetic separator according to claim 1, characterized in that it includes a semicylindrically shaped scraper (38) pivotingly fitted about a horizontal axis (39) and located between the upper side (11) and the lower side (12) described by the conveying belt (2), one end (41) of this scraper (38) tangentially co-operating with the cylindrical sheath (5).

12. Magnetic separator according to claims 1 and 11, characterized in that it includes a second scraper (43) co-operating with the lower side (12) of the conveying belt (2) in order to take the particles (3) off same and ensure their ejection at the level of the side portions.

13. Magnetic separator according to claims 1 and 6, characterized in that the roller (21) provided with the magnetic system (6) with permanent magnet or electromagnet includes a scraper (38).
